# DEMANDE DE BREVET EUROPEEN

(11) **EP 4 782 387 A1**
(43) Date de publication de la demande: **29.07.2026**
(21) Numéro de dépôt: 26153059.6
(22) Date de dépôt: 20.01.2026
(51) Int. Cl.: B66F 7/28

(54) **TABLE ÉLÉVATRICE POUR LA RÉPARATION ET/OU LA MAINTENANCE ET/OU LE CONTRÔLE D' ENGIN ROULANT**

(30) Priorité: 27.01.2025 FR 2500810
(71) Demandeur: Marolotest, 49300 Cholet (FR)
(72) Inventeur: GIRARD, Raphaël, 49230 SEVREMOINE (FR); FRENEAU, Manuel, 44300 NANTES (FR)
(74) Mandataire: Ipsilon

(57) **Abrégé**

Table (1) élévatrice d'engin roulant comprenant au moins un plateau (2), un dispositif (5) d'élévation par plateau (2) et une unité (6) de pilotage, au moins une rampe (9) d'accès au plateau (2) couplée à pivotement au plateau (2) entre une première position parallèle au plateau (2) et une deuxième position en saillie du dessous (4) du plateau (2), et une butée (11) de roue anti-renversement effaçable s'étendant au moins partiellement en saillie de la surface de réception d'un engin roulant du plateau (2) dans la deuxième position de la rampe (9) pivotante pour former un obstacle au déplacement de l'engin sur ladite surface. La rampe (9) et la butée (11) sont reliées par une liaison articulée (12) configurée pour permettre, à l'état entraîné en déplacement à pivotement de la rampe (9) de la première position à la deuxième position, sur une partie de la course de déplacement angulaire de la rampe (9), un déplacement indépendant de la rampe (9) par rapport à la butée (11) et, sur une autre partie de la course de déplacement angulaire de la rampe (9), un déplacement solidaire en déplacement de la rampe et de la butée (11).

## Description

La présente invention concerne une table élévatrice pour la réparation et/ou la maintenance et/ou le contrôle d'engin roulant.

Elle concerne en particulier une table élévatrice pour la réparation et/ou la maintenance et/ou le contrôle d'engin roulant comprenant un châssis et des roues de déplacement au sol du châssis, ladite table comprenant au moins un plateau, un dispositif d'élévation par plateau pour un déplacement en montée et en descente dudit plateau associé et une unité de pilotage, le ou chaque plateau présentant un dessus apte à former une surface de réception d'un engin roulant et un dessous et se développant longitudinalement entre deux bords dits respectivement avant et arrière dudit plateau et la table élévatrice comprenant, pour le ou chaque plateau, au moins une rampe d'accès au plateau couplée au plateau par une liaison au moins à pivotement autour d'un axe pivot transversal à la direction longitudinale avant/arrière du plateau pour un déplacement angulaire de la rampe entre une première position dans laquelle elle s'étend dans un plan sensiblement parallèle ou confondu avec au moins une partie du dessus du plateau et une deuxième position dans laquelle elle s'étend au moins partiellement en saillie du dessous du plateau et est inclinée en direction du sol d'une valeur maximale prédéterminée, et au moins une butée de roue anti-renversement effaçable, la ou chaque butée de roue anti-renversement s'étendant au moins partiellement en saillie de la surface de réception d'un engin roulant du plateau dans au moins la deuxième position de la rampe pivotante pour former un obstacle au déplacement de l'engin sur ladite surface, cette position en saillie de la butée correspondant à la position non effacée de la butée qui s'étend, en position effacée, dans un plan sensiblement parallèle ou confondu avec au moins une partie du dessus du plateau.

Des tables telles que décrites ci-dessus existent et sont, à ce jour, utilisées exclusivement pour des engins roulants à quatre roues. Aujourd'hui, la législation impose un contrôle technique pour les engins roulants dits légers à 2 ou 3 roues comme pour les véhicules à 4 roues, comme l'illustrent les documents US 1978622 et US 1952906. Les entreprises spécialisées dans le contrôle technique sont confrontées à la difficulté d'être équipées pour recevoir un grand nombre de type d'engins, en particulier d'engins à deux ou trois ou quatre roues. Ces entreprises sont à la recherche de matériel polyvalent. La conception actuelle des rampes avec une butée intégrée oblige à démonter la rampe et sa butée associée lors d'une prise sous coque pour éviter que la butée gêne la prise sous coque. Cela génère le risque que l'opérateur ne remonte pas la rampe et la butée associée lors d'une prise sous roues de sorte qu'un accident peut se produire.

Un but de l'invention est de proposer une table élévatrice dont la conception permet l'élévation d'un grand nombre de type d'engins sans nuire à la simplicité de la table et tout en assurant une élévation de manière sécurisée.

A cet effet, l'invention a pour objet une table élévatrice pour la réparation et/ou la maintenance et/ou le contrôle d'engin roulant comprenant un châssis et des roues de déplacement au sol du châssis, ladite table comprenant au moins un plateau, un dispositif d'élévation par plateau pour un déplacement en montée et en descente dudit plateau associé et une unité de pilotage, le ou chaque plateau présentant un dessus apte à former une surface de réception d'un engin roulant et un dessous et se développant longitudinalement entre deux bords dits respectivement avant et arrière dudit plateau et la table élévatrice comprenant, pour le ou chaque plateau, au moins une rampe d'accès au plateau couplée au plateau par une liaison au moins à pivotement autour d'un axe pivot transversal à la direction longitudinale avant/arrière du plateau pour un déplacement angulaire de la rampe entre une première position dans laquelle elle s'étend dans un plan sensiblement parallèle ou confondu avec au moins une partie du dessus du plateau et une deuxième position dans laquelle elle s'étend au moins partiellement en saillie du dessous du plateau et est inclinée en direction du sol d'une valeur maximale prédéterminée, et au moins une butée de roue anti-renversement effaçable, la ou chaque butée de roue anti-renversement s'étendant au moins partiellement en saillie de la surface de réception d'un engin roulant du plateau dans au moins la deuxième position de la rampe pivotante pour former un obstacle au déplacement de l'engin sur ladite surface, cette position en saillie de la butée correspondant à la position non effacée de la butée qui s'étend, en position effacée, dans un plan sensiblement parallèle ou confondu avec au moins une partie du dessus du plateau, caractérisée en ce que la rampe et la butée sont reliées par une liaison articulée configurée pour permettre, à l'état entraîné en déplacement à pivotement de la rampe pour son passage de la première position à la deuxième position, sur une partie de la course de déplacement angulaire de la rampe, un déplacement indépendant de la rampe par rapport à la butée et, sur une autre partie de la course de déplacement angulaire de la rampe, un déplacement solidaire en déplacement de la rampe et de la butée.

La rampe et la butée sont reliées par une liaison articulée autorisant une liberté de mouvement entre la rampe et la butée. Cette liaison articulée est configurée pour permettre, à l'état entraîné en déplacement à pivotement de la rampe pour son passage de la première position à la deuxième position, sur une partie de la course de déplacement angulaire de la rampe, un déplacement indépendant de la rampe par rapport à la butée et, sur une autre partie de la course de déplacement angulaire de la rampe, un déplacement solidaire en déplacement de la rampe et de la butée pour un déplacement de la butée entre les positions effacée et non effacée en parallèle du déplacement de la rampe entre les première et deuxième positions. La butée est en position non effacée en deuxième position de la rampe et en position effacée en première position de la rampe. La liaison articulée est configurée pour permettre à l'état entraîné de la rampe de la première position à la deuxième position, le passage automatique de la butée de la position effacée à la position non effacée sur une partie de la course de la rampe. La liaison articulée est configurée pour permettre à l'état entraîné de la rampe de la deuxième position à la première position, le passage automatique de la butée de la position non effacée à la position effacée sur une partie de la course de la rampe. Cette conception permet d'éviter un oubli de la mise en position de la butée tout en autorisant une conception polyvalente de la table et ce, sans avoir à démonter la rampe. La table est une table polyvalente apte à permettre l'élévation d'engin roulant par prise sous châssis ou sous roues dudit engin tout en assurant un maintien sécurisé de l'engin sur le plateau lorsque cela est nécessaire.

Selon un mode de réalisation de l'invention, la rampe forme sur la partie de la course de déplacement angulaire de la rampe au cours de laquelle la rampe et la butée sont solidaires en déplacement un organe de commande en déplacement de la butée entre les positions effacée et non effacée.

La partie de la course de déplacement angulaire de la rampe au cours de laquelle la rampe et la butée sont solidaires en déplacement forme la première partie de la course de déplacement de la rampe à l'état entraîné en déplacement de la rampe de la deuxième position vers la première position. La partie de la course de déplacement angulaire de la rampe au cours de laquelle la rampe et la butée sont solidaires en déplacement forme la dernière partie de la course de déplacement de la rampe à l'état entraîné en déplacement de la rampe de la première position vers la deuxième position.

Selon un mode de réalisation de l'invention, la course de déplacement angulaire de la rampe pour un déplacement de la rampe entre les première et deuxième positions est au moins égale à 180°, de préférence au moins égale à 200°, pour permettre un déplacement de la rampe entre la première position dans laquelle la rampe est rabattue sur une partie du dessus du plateau et la deuxième position dans laquelle elle s'étend au moins partiellement en saillie du dessous du plateau et est inclinée en direction du sol d'une valeur maximale prédéterminée. De préférence, la course de déplacement angulaire de la rampe pour un déplacement de la rampe entre les première et deuxième positions est au moins égale à 200°.

Selon un mode de réalisation de l'invention, la butée est couplée au plateau à pivotement autour d'un axe. De préférence, l'axe de pivotement butée/plateau est parallèle à l'axe ou à l'un des axes pivot de la liaison à pivotement de la rampe au plateau. La butée est montée mobile à pivotement autour de l'axe de pivotement butée/plateau sous l'action de la liaison articulée rampe/butée.

Selon un mode de réalisation de l'invention, la liaison articulée entre la butée et la rampe comprend au moins une, de préférence, au moins deux bielles, chaque bielle est couplée à l'une de ses extrémités, dite première extrémité, à pivotement à la butée et à l'autre de ses extrémités, dite deuxième extrémité, à pivotement et à coulissement à la rampe suivant un chemin de guidage prédéterminé pour permettre, à l'état entraîné en déplacement de la rampe depuis sa première position vers sa deuxième position, sur une première partie de course de déplacement angulaire de la rampe, un déplacement à pivotement et à coulissement de la deuxième extrémité de la bielle le long du chemin de guidage jusqu'à une position prédéterminée de la bielle et sur une deuxième partie de course de déplacement angulaire de la rampe, un déplacement à pivotement de la butée autour de l'axe de pivotement butée/plateau sous l'effet d'une traction exercée par les bielles sur ladite butée.

Ainsi, chaque bielle est couplée à l'une de ses extrémités, dite première extrémité, de manière libre à pivotement à la butée et à l'autre de ses extrémités, dite deuxième extrémité, de manière libre à pivotement et à coulissement à la rampe suivant un chemin de guidage prédéterminé pour permettre à l'état entraîné en déplacement de la rampe depuis sa première position vers sa deuxième position sur une première partie de course de déplacement angulaire de la rampe un déplacement à pivotement et à coulissement de la deuxième extrémité de la bielle le long du chemin de guidage jusqu'à une position prédéterminée de la bielle, dans laquelle la bielle prend appui sur la rampe, et sur une deuxième partie de course de déplacement angulaire de la rampe, un déplacement à pivotement de la butée autour de l'axe de pivotement butée/plateau sous l'effet d'une traction exercée par les bielles sur ladite butée.

Selon un mode de réalisation de l'invention, le chemin de guidage de la deuxième extrémité de la bielle porté par la rampe est formé par une lumière oblongue de la rampe s'étendant suivant une direction orthogonale à l'axe de pivotement de la butée au plateau dans au moins une position angulaire de la rampe.

Selon un mode de réalisation de l'invention, la rampe est équipée d'au moins un organe de verrouillage de la rampe au plateau en première position de la rampe.

Selon un mode de réalisation de l'invention, le ou au moins l'un des organes de verrouillage de la rampe au plateau est un crochet porté par la rampe et apte à venir en prise avec une découpe du plateau en première position de la rampe.

Selon un mode de réalisation de l'invention, la liaison au moins à pivotement de la rampe au plateau comprend au moins une pièce de liaison à au moins deux degrés de liberté, cette pièce de liaison comprenant une première liaison à pivotement de ladite pièce de liaison au plateau et une deuxième liaison à pivotement de la pièce de liaison à la rampe, les axes pivot des première et deuxième liaisons étant strictement parallèles.

Selon un mode de réalisation de l'invention, le plateau comprend un plateau de base et au moins une extension longitudinale du plateau de base couplée à pivotement au plateau de base et la rampe est, en première position, rabattue sur ladite extension.

Selon un mode de réalisation de l'invention, le plateau de base est formé d'éléments de plateau montés à emboîtement coulissant pour former un plateau de base dit télescopique réglable en longueur. La table est une table polyvalente apte à permettre l'élévation d'engin roulant par prise sous châssis ou sous roues dudit engin. Il en résulte la possibilité d'une élévation d'engins de deux à quatre roues. La présence d'un plateau de base extensible combiné à des extensions desdits plateaux permet une adaptation à un grand nombre d'engins roulants.

Selon un mode de réalisation de l'invention, les éléments de plateau du plateau de base comprennent un élément de plateau, dit central, et deux éléments de plateaux, dits respectivement avant et arrière, aptes à s'étendre chacun au moins partiellement de part et de d'autre de l'élément de plateau central et couplés chacun à emboîtement coulissant à l'élément de plateau central.

Selon un mode de réalisation de l'invention, l'élément de plateau central est stationnaire et les éléments de plateau avant et arrière sont montés indépendants en déplacement. Grâce au fait que les éléments de plateau avant et arrière sont montés indépendants en déplacement, il en résulte un grand nombre de configurations du plateau de table.

Selon un mode de réalisation de l'invention, chaque extension est montée mobile à pivotement entre une position déployée, dans laquelle elle forme, avec le dessus du plateau de base, un angle voisin de 180°, et une position repliée, dans laquelle elle forme, avec le dessous du plateau de base, un angle compris entre 90° et 175°, et ladite table comprend, pour chaque extension, un système déverrouillable de verrouillage de ladite extension au moins en position déployée.

Selon un mode de réalisation de l'invention, le système déverrouillable de verrouillage d'au moins l'une des extensions comprend deux jambes de force parallèles montées à l'une de leurs extrémités à pivotement sur le plateau de base autour d'un axe transversal audit plateau de base, lesdites jambes de force étant reliées à leurs extrémités opposées par une barre de liaison apte à venir, en configuration verrouillée dudit système en appui, contre une butée ménagée sur le dessous de l'extension.

Selon un mode de réalisation de l'invention, le nombre de rampes d'accès et le nombre d'extensions est égal à deux, et pour chaque rampe, la liaison à pivotement entre la rampe et le plateau est disposée au niveau de l'une des extensions, de préférence au niveau d'un bord de l'extension opposé au bord de l'extension jouxtant l'un des bords du plateau de base.

Selon un mode de réalisation de l'invention, le nombre de plateau est égal à 2, lesdits plateaux sont coplanaires et l'unité de pilotage est configurée pour commander les dispositifs d'élévation des plateaux en synchronisme.

De préférence, le dispositif d'élévation d'un plateau comprend une embase, une ou plusieurs paires de ciseaux parallèles, portés par ladite embase et s'étendant entre l'embase et l'élément de plateau central, et au moins un actionneur. Chaque ciseau comprend deux bras en X couplés à pivotement autour d'un axe orthogonal au plan du X, l'un des bras de l'un des X et le bras en regard de l'autre des X de la ou d'au moins l'une des paires de ciseaux sont reliés par une entretoise et l'une des extrémités des bras des ciseaux de la paire de ciseaux couplés à l'élément de plateau central est montée mobile à coulissement le long de l'élément de plateau central suivant une direction parallèle à la surface de réception d'un engin roulant formée par ledit plateau de base du plateau.

### Brève description des dessins

L'invention sera bien comprise à la lecture de la description suivante d'exemples de réalisation, en référence aux dessins annexés dans lesquels :
[Fig. 1] représente une vue en perspective d'une table élévatrice conforme à l'invention en position de plus petite longueur du plateau de base et verrouillée des extensions en position déployée et en première position des rampes, la table étant en position basse du plateau ;
[Fig. 2] représente une vue en perspective d'une table élévatrice conforme à l'invention en position de longueur intermédiaire du plateau et non verrouillée des extensions et en première position des rampes avec deux étaux de roue sur le plateau, la table étant en position basse du plateau et supportant un engin à deux roues ;
[Fig. 3] représente une vue en perspective d'une table élévatrice conforme à l'invention en position de plus grande longueur du plateau et verrouillée des extensions en position déployée, les rampes étant en position intermédiaire entre la première et la deuxième position, la table étant en position basse du plateau, la table intégrant un élément rapporté entre lesdits plateaux et supportant un engin à trois roues ainsi qu'une vue de détail ;
[Fig. 4] représente une vue en perspective d'une table élévatrice conforme à l'invention en position de plus grande longueur du plateau et verrouillée des extensions en position déployée et en deuxième position des rampes, la table étant en position haute du plateau ;
[Fig. 5] représente une vue en perspective d'une table élévatrice conforme à l'invention en position de plus petite longueur du plateau de base et repliée des extensions et en première position des rampes, la table étant en position haute du plateau et supportant un engin à quatre roues par une prise sous châssis ;
[Fig. 6] représente sous forme de quatre vues en coupe différentes configurations d'un plateau et des rampes associées ;
[Fig. 7] représente des vues partielles en perspective d'une extrémité de la table pour illustrer le passage d'une extension de la position repliée à la position déployée dans laquelle elle est verrouillée ;
[Fig. 8] représente sous forme de vues partielles en perspective et en coupe les étapes de déverrouillage d'une rampe et de passage de ladite rampe de la première à la deuxième position ;
[Fig. 9] représente une vue partielle en perspective d'une extrémité d'une table élévatrice conforme à l'invention en position éclatée des éléments ;
[Fig. 10] représente sous forme de vues en perspective et en coupe une extrémité d'une table élévatrice conforme à l'invention pour illustrer le passage de l'ensemble extension/rampe/butée de la position déployée à la position repliée de l'extension, la rampe étant maintenue en première position.

Comme mentionné ci-dessus, l'invention a pour objet une table 1 élévatrice du type de celle représentée aux figures. Cette table 1 permet la réparation et/ou la maintenance et/ou le contrôle d'un engin 30 roulant qui peut être un engin à trois roues, à quatre roues comme illustré aux figures 3 et 5, et à deux roues comme illustré à la figure 2. Un tel engin 30 comprend un châssis 31 et des roues 32.

Cette table 1 comprend un seul plateau 2 ou deux plateaux 2 coplanaires parallèles disposés côte à côte. En présence de deux plateaux, idéalement, ces plateaux 2 sont écartés l'un de l'autre d'une distance au moins égale à 500 millimètres pour permettre le passage d'un opérateur entre lesdits plateaux 2. De même, de préférence, la distance entre les bords longitudinaux les plus éloignés externes des plateaux est au plus égale à 2500 millimètres pour offrir un encombrement réduit.

Le ou chaque plateau 2 présente un dessus 3 tourné vers le ciel en configuration d'utilisation et un dessous 4 opposé tourné vers le sol en configuration d'utilisation. Le dessus 3 est apte à former une surface de réception d'un engin roulant.

La table 1 comprend, pour le ou chaque plateau 2, un dispositif 5 d'élévation du plateau 2 s'étendant côté dessous 4 du plateau 2. Ce dispositif 5 d'élévation permet un déplacement en monte et en descente du plateau 2 associé. Le ou chaque plateau 2 présente un bord dit avant 7 et un bord arrière 8 et se développe longitudinalement depuis le bord avant 7 en direction du bord arrière 8.

La table 1 comprend encore une unité 6 de pilotage du ou des dispositifs 5 d'élévation selon le nombre de plateaux. Cette unité 6 de pilotage est configurée pour commander un fonctionnement en synchronisme des dispositifs 5 d'élévation pour un déplacement en synchronisme des plateaux 2 entre une position basse, comme illustrée aux figures 1à 3 par exemple, et une position haute, comme illustré aux figures 4 et 5, lorsque le nombre de plateaux est égal à deux. L'unité 6 de pilotage se présente sous la forme d'un système électronique et informatique qui comprend par exemple un microprocesseur et une mémoire de travail. Selon un aspect particulier, l'unité de pilotage peut se présenter sous la forme d'un automate programmable. Autrement dit, les fonctions et étapes décrites peuvent être mise en œuvre sous forme de programme informatique ou via des composants matériels (p. ex. des réseaux de portes programmables). En particulier, les fonctions et étapes opérées par l'unité de pilotage ou ses modules peuvent être réalisées par des jeux d'instructions ou modules informatiques implémentés dans un processeur ou contrôleur ou être réalisées par des composants électroniques dédiés ou des composants de type circuit logique programmable (ou FPGA qui est l'acronyme de l'anglais field-programmable gate array, ce qui correspond littéralement à réseau de portes programmable in-situ) ou de type circuit intégré propre à une application (ou ASIC qui est l'acronyme de l'anglais application-specific integrated circuit, ce qui correspond littéralement à circuit intégré spécifique à une application). Il est aussi possible de combiner des parties informatiques et des parties électroniques. Lorsqu'il est précisé que l'unité ou des moyens ou modules de ladite unité sont configurés pour réaliser une opération donnée, cela signifie que l'unité comprend des instructions informatiques et les moyens d'exécution correspondants qui permettent de réaliser ladite opération et/ou que l'unité comprend des composants électroniques correspondants.

Bien que la table 1 puisse comprendre un ou plusieurs plateaux, il sera décrit par la suite, pour alléger la description, un seul plateau 2, l'autre plateau 2 étant généralement identique ou similaire lorsqu'il est présent.

Le plateau 2 comprend au moins une rampe 9 d'accès au plateau 2. Dans les exemples représentés, il est prévu de rampes 9 d'accès, à savoir une à chaque extrémité du plateau 2. A nouveau, une seule rampe 9 d'accès sera décrite ci-après.

Cette rampe 9 d'accès est couplée au plateau 2, en particulier au bord avant 7 ou au bord arrière 8 du plateau 2, par une liaison représentée en 10 aux figures. Cette liaison 10 est une liaison 10 au moins à pivotement autour d'un accès pivot XX' transversal à la direction longitudinale avant/arrière du plateau 2 pour un déplacement angulaire de la rampe 9 entre une première position, dans laquelle la rampe 9 s'étend dans un plan sensiblement parallèle, c'est-à-dire parallèle à plus ou moins 10° près, ou confondu avec au moins une partie du dessus 3 du plateau 2, comme illustré par exemple aux figures 2, 5 et 7, et une deuxième position telle qu'illustrée à la figure 4, dans laquelle la rampe 9 s'étend au moins partiellement en saillie du dessous du plateau 4 et est inclinée en direction du sol d'une valeur maximale prédéterminée. Cette valeur maximale prédéterminée est définie par construction. Cette valeur peut être variable en fonction du fabricant. Cette valeur d'inclinaison maximale correspond à l'angle formé par le dessous de la rampe avec le sol à l'état positionné de la table sur un sol plan et est ici égal à 50°.

La table 1 comprend encore pour la ou chaque rampe 9 une butée 11 de roue anti-renversement effaçable. Cette butée 11 de roue se présente sous forme d'une plaque. Cette butée 11 de roue anti-renversement est une butée mobile qui s'étend au moins partiellement en saillie de la surface de réception d'un engin roulant du plateau 2, c'est-à-dire en saillie du dessus 3 du plateau 2 dans au moins la deuxième position de la rampe pivotante pour former un obstacle au déplacement de l'engin sur ladite surface. Cette position en saillie de la butée 11 correspond à la position non effacée de ladite butée telle qu'illustrée à la figure 4.

Cette butée 11 s'étend en position effacée dans un plan sensiblement parallèle, c'est-à-dire parallèle à plus ou moins 10° près, ou confondu avec au moins une partie du dessus du plateau 2. En première position de la rampe 9 et à l'état rabattu de la rampe 9 sur le plateau 2, la butée 11 s'étend entre la rampe 9 et le plateau 2. Cette butée 11 est, pour son déplacement entre les positions effacée et non effacée, couplée au plateau 2 à pivotement autour d'un axe YY'. Cet axe YY' de pivotement butée 11/plateau 2, c'est-à-dire entre la butée 11 et le plateau 2, est parallèle à l'axe ou à l'un des axes pivots XX' de la liaison 10 à pivotement de la rampe 9 au plateau 2.

De manière caractéristique à l'invention, la rampe 9 et la butée 11 sont reliées par une liaison articulée 12 autorisant une liberté de mouvement entre la rampe 9 et la butée 11. Cette liaison articulée 12 est configurée, pour permettre à l'état entraîné en déplacement à pivotement de la rampe 9 pour son passage de la première position à la deuxième position, sur une partie de la course de déplacement angulaire de la rampe 9, un déplacement indépendant de la rampe 9 par rapport à la butée 11 et, sur une autre partie de la course de déplacement angulaire de la rampe 9, un déplacement solidaire en déplacement de la rampe 9 et de la butée 11 pour un déplacement de la butée 11 entre les positions effacée et non effacée en parallèle du déplacement de la rampe 9 entre la première et deuxième positions. La butée 11 est en position non effacée en deuxième position de la rampe et en position effacée en première position de la rampe 9.

La liaison articulée 12 est configurée pour permettre, à l'état entraîné de la rampe 9 de la première position à la deuxième position, le passage de la butée 11 de la position effacée à la position non effacée sur une partie de la course de la rampe. La liaison articulée 12 est configurée pour permettre, à l'état entraîné de la deuxième position à la première position, le passage de la butée de la position de non effacée à la position effacée sur une partie de la course de la rampe. La rampe forme donc, sur la partie de la course de déplacement angulaire de la rampe 9 au cours de laquelle la rampe 9 et la butée 11 sont solidaires en déplacement, un organe de commande en déplacement de la butée 11 entre les positions effacée et non effacée.

Comme l'illustre la figure 8 au niveau des deux dernières vues, la rampe 9 forme, sur la partie de la course de déplacement angulaire de la rampe 9 au cours de laquelle la rampe 9 et la butée 11 sont solidaires en déplacement, un organe de commande en déplacement de la butée 11 entre les positions effacées et non effacées.

La partie de la course de déplacement angulaire de la rampe 9 au cours de laquelle la rampe 9 et la butée 11 sont solidaires en déplacement forme la dernière partie de la course de déplacement de la rampe 9 à l'état entraîné en déplacement de la rampe 9 de la première position vers la deuxième position et la première partie de la course de déplacement de la rampe 9 à l'état entraîné en déplacement de la rampe 9 de la deuxième position vers la première position.

La butée 11 est montée mobile à pivotement autour de l'axe YY' de pivotement butée/plateau sous l'action de la liaison articulée 12 entre la rampe 9 et la butée 11. Le détail de cette liaison articulée 12 entre la butée 11 et la rampe 9 est visible à la figure 9. Cette liaison articulée 12 entre la butée 11 et la rampe 9, comprend au moins une, de préférence au moins deux bielles 13. Dans ce cas, les deux bielles s'étendent de manière parallèle entre elles.

Chaque bielle 13 est couplée à l'une de ses extrémités, dite première extrémité 14, de manière libre à pivotement à la butée 11. L'axe pivot est représenté en ZZ' à la figure 9. Chaque bielle 13 est couplée à l'autre extrémité, dite deuxième extrémité 15, de manière libre à pivotement et à coulissement à la rampe 9 suivant un chemin 16 de guidage prédéterminé pour permettre, à l'état entraîné en déplacement de la rampe 9 depuis sa première position vers sa deuxième position, sur une première partie de course de déplacement angulaire de la rampe 9, un déplacement à pivotement et à coulissement de la deuxième extrémité 15 de la bielle 13 le long du chemin 16 de guidage jusqu'à une position prédéterminée de la bielle 13 dans laquelle la bielle 13 prend appui sur la rampe et sur une deuxième partie de course de déplacement angulaire de la rampe 9 un déplacement à pivotement de la butée 11 autour de l'axe YY' de pivotement butée 11/plateau 9 sous l'effet d'une traction exercée par la ou les bielles 13 sur ladite butée 11 jusqu'à amenée de la butée 11 en position non effacée.

Ce déplacement automatique de la butée de la position effacée à la position non effacée au cours du déplacement angulaire de la rampe 9 est visible à la figure 8.

Le chemin 16 de guidage de la deuxième extrémité 15 de la bielle 13 porté par la rampe 9 est formé par une lumière oblongue de la rampe 9 s'étendant suivant une direction orthogonale à l'axe YY' de pivotement de la butée 11 au plateau 2. Ce chemin du guidage est parcouru par la deuxième extrémité 15 de la bielle13.

Bien évidemment, un déplacement de la rampe 9 depuis la deuxième position vers la première position génère, de manière similaire, un déplacement de la butée 11 de la position non effacée vers la position effacée.

La course de déplacement angulaire de la rampe 9 pour un déplacement de la rampe entre les première et deuxième positions est au moins égal à 180°, de préférence au moins égale à 200°. Pour permettre un déplacement de la rampe 9 entre la première position, dans laquelle la rampe 9 est rabattue sur une partie du dessus du plateau, et la deuxième position, dans laquelle elle s'étend au moins partiellement en saillie du dessous du plateau, et est inclinée en direction du sol d'une valeur maximale prédéterminée.

Dans l'exemple de la figure 8, cette course de déplacement angulaire de la rampe entre les première et deuxième positions est égale à 230°.

Dans la deuxième position, dans laquelle la rampe s'étend au moins partiellement en saillie du dessous du plateau, et est inclinée en direction du sol d'une valeur maximale prédéterminée, une inclinaison supplémentaire de la rampe 9 en direction du sol est empêchée par la pièce 100 de liaison.

Dans les exemples représentés, le plateau 2 est un plateau complexe qui comprend un plateau de base 19 et au moins une, en l'occurrence ici deux extensions 20 longitudinales du plateau de base 19 couplées à pivotement au plateau de base 19. Ainsi, l'une des extensions 20 est couplée à pivotement à l'une des extrémités du plateau de base et l'autre des extensions 20 est couplée à pivotement à l'autre des extrémités du plateau de base 19.

La ou chaque extension 20 présente, comme le plateau de base, un dessus apte à former une surface de réception de l'engin roulant, et un dessous opposé.

Chaque extension 20 est montée mobile à pivotement entre une position déployée dans laquelle elle forme avec le dessus du plateau de base 19 un angle voisin de 180° et une position repliée dans laquelle elle forme avec le dessous du plateau de base 19, un angle compris entre 90 et 175°.

La table 1 comprend, pour chaque extension 20, un système 21 déverrouillable de verrouillage de ladite extension 20 au moins en position déployée.

Le système 21 déverrouillable de verrouillage d'au moins l'une des extensions 20 comprend deux jambes 22 de force parallèles montées à l'une de leurs extrémités à pivotement sur le plateau de base autour d'un axe transversal audit plateau de base 19.

Les jambes 22 de force sont reliées à leur extrémité opposée par une barre 23 de liaison qui, en configuration verrouillée dudit système 21, est en appui contre une zone de butée ménagée sur le dessous de l'extension 20.

Ce système 21 déverrouillable de verrouillage est visible à la figure 7.

L'ensemble jambe 22 de force/barre 23 de liaison est actionnable manuellement pour le passage du système 21 de verrouillage d'une configuration verrouillée dans laquelle l'extension est en position déployée et la barre 23 de liaison des jambes 22 de force est en appui avec la zone de butée, à une configuration déverrouillée dans laquelle l'extension 20 est libre de pivoter autour d'un axe parallèle à l'axe de pivotement des bras d'un ciseau du dispositif 5 d'élévation, qui sera décrit ci-après, dans le sens d'un abaissement de l'extension 20 pour le passage en position repliée de l'extension 20.

La zone de butée peut être formée par deux crochets représentés en 24 à la figure 7 avec lesquels la barre 23 de liaison des jambes 22 de force est apte à coopérer en configuration verrouillée du système 21 de verrouillage.

Grâce à la présence de ces extensions 20, qui permettent d'accroître la longueur du plateau de base et la dimension globale de la table, il est possible de disposer d'un grand nombre de configurations, à savoir les deux extensions 20 avant et arrière en position déployée, une seule extension 20 avant ou arrière en position déployée, aucune extension 20 en position déployée. Cette conception permet une polyvalence de la table 1 élévatrice qui est apte à permettre une élévation d'engin roulant par une prise sous le châssis 31 de l'engin 30 où les roues de l'engin s'étendent en dehors des plateaux 2 ou une prise sous les roues de l'engin, où des roues de l'engin sont disposées au-dessus et à la verticale d'au moins l'un des deux plateaux. Ce positionnement multiple des extensions combiné à une variation en longueur du plateau permet la réception sur ladite table d'engins à 2, 3 ou 4 roues.

Dans le cas d'une prise sous châssis, le procédé d'élévation d'un engin 30 roulant à l'aide d'une telle table 1 élévatrice peut comprendre une étape d'amenée par roulement de l'engin 30 à la verticale du plateau 2 avec les roues de l'engin 30 s'étendant hors des plateaux 2, et une étape d'actionnement des dispositifs 5 d'élévation pour une élévation de l'engin 30 par une prise sous le châssis 31 de l'engin 30.

La table 1 élévatrice permet également une prise sous roues de l'engin.

L'axe de pivotement de l'extension 20 s'étend parallèlement à au moins l'un des axes de pivotement de la rampe 9 ou à l'axe de pivotement de la butée 11.

La liaison au moins à pivotement 10 entre la ou une rampe 9 et le plateau 2 est disposée au niveau de la ou d'une extension du plateau de base 19. En particulier, cette liaison au moins à pivotement 10 est disposée au niveau du bord de l'extension opposé au bord de l'extension 20 jouxtant le plateau de base 19 et au niveau duquel l'extension 20 est couplée à pivotement au plateau de base 19.

La liaison au moins à pivotement 10 de la rampe 9 au plateau 2 comprend au moins une, en l'occurrence ici deux, pièces 100 de liaison à au moins 2 degrés de liberté, lesdites pièces 100 de liaison s'étendant de manière parallèle chacune entre la rampe 9 et le plateau 2, en particulier au niveau du bord de l'extension 20 opposé au bord de l'extension jouxtant le plateau de base 19.

La ou chaque pièce 100 de liaison comprend une première liaison 101 à pivotement de la pièce 100 de liaison au plateau 2 et une deuxième liaison 102 à pivotement de la pièce 100 de liaison à la rampe 9. Les axes pivots des première et deuxième liaisons 101 et 102 sont strictement parallèles. Ces axes pivot sont parallèles à l'axe YY' de pivotement de la butée 11 par rapport au plateau 9.

Ces deux degrés de liberté de la pièce 100 de liaison résultant de la présence de deux axes pivots parallèles permettent un verrouillage/déverrouillage de la rampe 9 à l'extension 20 sur le dessus de laquelle la rampe 9 est rabattue en première position. En effet, la rampe 9 est équipée d'au moins un organe 17 de verrouillage de la rampe 9 au plateau 2, en première position de la rampe 9. Le ou au moins l'un des organes 17 de verrouillage de la rampe 9 au plateau 2 est un crochet 171 porté par la rampe 9 et apte à venir en prise avec une découpe 18 du plateau 2 en première position de la rampe 9.

Dans l'exemple représenté à la figure 9, il est prévu deux découpes 18 sous forme de lumières parallèles à l'axe transversal du plateau et jouxtant le bord de l'extension couplée à pivotement au plateau 2 et deux crochets 171 s'étendant en saillie de la face de la rampe disposée en regard de l'extension 20 en première position de la rampe 9 dans laquelle elle est rabattue sur l'extension 20. Les deux degrés de liberté de la pièce 100 de liaison entre la rampe 9 et le plateau 2 permettent, en première position de la rampe, dans un premier temps, un déverrouillage des crochets par sortie des crochets 171 des découpes 18 grâce à un pivotement des pièces 100 de liaison autour de la première liaison 101 à pivotement des pièces 100 de liaison au plateau, puis un déplacement à pivotement de la rampe 9 de la première position à la deuxième position par pivotement de la rampe autour de la deuxième liaison 102 à pivotement des pièces 100 de liaison à la rampe 9 comme visible aux vues des deuxième et troisième lignes de la figure 8.

Ce déplacement à pivotement de la rampe 9 s'opère uniquement au niveau de la rampe 9 jusqu'à ce que les bielles 13 soient en position de fin de course prédéterminée dans les chemins 16 de guidage et en appui sur la rampe pour permettre, lors de la poursuite du déplacement à pivotement de la rampe 9 en direction de la deuxième position, un déplacement à pivotement de la butée 11 autour de l'axe YY' de pivotement butée/plateau sous l'effet d'une traction exercée par la ou les bielles 13 sur la butée 11 dans le sens d'un relevage de la butée 11 qui passe ainsi en position non effacée.

Dans les exemples représentés, le plateau de base 19 peut comprendre un élément de plateau dit central 191 et deux éléments de plateau dits respectivement avant 192 et arrière 193 aptes à s'étendre chacun au moins partiellement de part et d'autre de l'élément de plateau central 191 et couplé chacun à emboîtement coulissant à l'élément de plateau central 191. L'élément de plateau central 191 est stationnaire et les éléments de plateau avant 192 et arrière 193 sont montés indépendants en déplacement. L'élément de plateau central 191 est considéré comme stationnaire pour chaque position prise par le dispositif d'élévation.

Ainsi, le plateau 2 est apte à présenter plusieurs configurations, à savoir une configuration dans laquelle les éléments de plateau avant 192 et arrière 193 sont rapprochés jusqu'à se toucher, et l'élément de plateau central 191 est recouvert par ces éléments de plateau avant 192 et arrière 193, comme illustré par exemple à la figure 5, une configuration dans laquelle un des éléments de plateau est en position rapprochée de l'élément de plateau central et l'autre élément de plateau est écarté de l'élément de plateau central, et une configuration dans laquelle les éléments de plateau avant 192 et arrière 193 sont en position écartée de l'élément de plateau central 191, comme illustré à la figure 4 par exemple.

La longueur de chaque plateau 2 peut ainsi varier à l'intérieur d'une large plage comprise, par exemple, entre 1200 millimètres et 3000 millimètres. Dans les exemples représentés, chaque élément de plateau avant ou arrière peut venir au plus à recouvrement de la moitié de la longueur de l'élément de plateau central. Bien évidemment, la dimension de ces zones d'emboîture peut varier.

Les extensions 20 sont couplées à pivotement, l'une, à l'élément de plateau avant, l'autre, à l'élément de plateau arrière. Les éléments de plateau avant ou arrière peuvent comprendre un étau de roue, de préférence amovible.

Comme mentionné ci-dessus, la table 1 comprend, pour chaque plateau 2, un dispositif 5 d'élévation configuré pour permettre le passage du plateau 2 d'une position basse rapprochée du sol à une position haute écartée du sol. Le dispositif 5 d'élévation d'un plateau 2 peut comprendre, comme illustré par exemple à la figure 4, une embase, une ou plusieurs paires de ciseaux parallèles portées par ladite embase et s'étendant entre l'embase et l'élément de plateau central et au moins un actionneur.

Les actionneurs sont ici formés par des vérins hydrauliques. Les actionneurs de l'un des dispositifs 5 d'élévation sont en communication fluidique avec les actionneurs de l'autre des dispositifs 5 d'élévation pour permettre un fonctionnement en synchronisme dans le cas de deux plateaux.

Dans l'exemple représenté, un dispositif 5 d'élévation comprend deux paires de ciseaux parallèles. Une extrémité de chaque bras d'un ciseau de la première paire de ciseaux dite inférieure est couplée à une extrémité d'un bras d'un ciseau de la deuxième paire de ciseaux dite supérieure. L'extrémité de chaque bras d'un ciseau de la première paire de ciseaux opposée à celle couplée à un bras d'un ciseau de la deuxième paire de ciseaux, est couplée à pivotement et, pour l'extrémité de l'un des bras également à coulissement, à l'embase. L'extrémité de chaque bras d'un ciseau de la deuxième paire de ciseaux opposée à celle couplée à une extrémité d'un bras d'un ciseau de la première paire de ciseaux est couplée à pivotement et, pour l'extrémité de l'un des bras, à pivotement et à coulissement au plateau 2, en particulier à l'élément de plateau central du plateau 2.

Les bras des ciseaux en regard sont, pour des raisons de déplacement en synchronisme et de renforcement, reliés par des traverses. En outre, l'un des bras de l'un des X de la deuxième paire de ciseaux dite supérieure et le bras en regard de l'autre des X de la deuxième paire de ciseaux sont reliés par une entretoise. Le dispositif 5 de levage comprend encore au moins une biellette, en l'occurrence, généralement, une paire de biellettes parallèles en regard. Le ou chaque actionneur s'étend entre l'embase et la ou une biellette. La ou chaque biellette est reliée à l'une de ses extrémités à l'actionneur ou à l'un des actionneurs par une liaison pivot d'axe parallèle à l'axe de pivotement des bras du X. La ou chaque biellette est encore munie à son extrémité opposée d'un organe de roulement ou de glissement orientable. La ou chaque biellette est couplée à pivotement à au moins l'un des bras entretoisés du X formé par l'un des ciseaux de la deuxième paire de ciseaux, c'est-à-dire la paire de ciseaux supérieure, par un pivot d'axe parallèle à l'axe de pivotement des bras de chaque X de la deuxième paire de ciseaux pour permettre un déplacement de la biellette à l'état entraîné en déplacement à pivotement par l'actionneur entre une position d'appui contre l'entretoise et une position écartée de l'entretoise.

Le pivot de liaison de la ou chaque biellette à un ciseau de l'une des paires de ciseaux s'étend entre l'organe de roulement ou de frottement de la biellette et l'extrémité de la biellette couplée à l'actionneur.

Ainsi, la partie de la ou chaque biellette s'étendant entre le pivot et l'organe de roulement ou de frottement forme un levier. Lors du passage de la position basse à la position haute du plateau 2, la biellette, qui est en appui sur l'embase par son organe de roulement ou de frottement, pivote autour du pivot jusqu'à venir en butée contre l'entretoise. À ce stade, les efforts de l'actionneur sont transmis aux ciseaux de la deuxième paire de ciseaux.

Enfin, on note que la ou chaque rampe est, pour faciliter son maniement, équipée d'une poignée 25.

En pratique, il suffit à un opérateur de saisir par la poignée 25 la rampe 9 qui est en première position rabattue contre l'extension 20 qui, elle-même, est en position déployée, d'entraîner à pivotement la rampe 9 autour des première et deuxième liaisons de la pièce de liaison 100 pour déverrouiller la rampe de l'extension 20 et l'entraîner à pivotement vers la deuxième position, ce déplacement générant automatiquement, sous l'action de la liaison articulée 12 entre la rampe 9 et la butée 11, le passage de la butée 11 qui s'étend entre l'extension 20 et la rampe 9 de la position effacée à la position non effacée.

La conception de la table 1 et, en particulier, de la rampe 9 et de la butée 11 présente de nombreux avantages. La butée en première position de la rampe s'étend entre l'extension 20 et la rampe 9 qui vient à recouvrement au moins partiel de la butée 11. Ainsi, la butée 11 est au moins partiellement masquée en première position de la rampe. La rampe ne nuit pas au passage de l'extension de la position déployée à la position repliée grâce à son verrouillage/déverrouillage à l'extension.

## Revendications

1. Table (1) élévatrice pour la réparation et/ou la maintenance et/ou le contrôle d'engin (30) roulant comprenant un châssis (31) et des roues (32) de déplacement au sol du châssis (31), ladite table (1) comprenant au moins un plateau (2), un dispositif (5) d'élévation par plateau (2) pour un déplacement en montée et en descente dudit plateau (2) associé et une unité (6) de pilotage, le ou chaque plateau (2) présentant un dessus (3) apte à former une surface de réception d'un engin roulant et un dessous (4) et se développant longitudinalement entre deux bords dits respectivement avant (7) et arrière (8) dudit plateau (2) et la table (1) élévatrice comprenant, pour le ou chaque plateau (2), au moins une rampe (9) d'accès au plateau (2) couplée au plateau (2) par une liaison au moins à pivotement (10) autour d'un axe pivot (XX') transversal à la direction longitudinale avant/arrière du plateau (2) pour un déplacement angulaire de la rampe (9) entre une première position dans laquelle elle s'étend dans un plan sensiblement parallèle ou confondu avec au moins une partie du dessus (3) du plateau et une deuxième position dans laquelle elle s'étend au moins partiellement en saillie du dessous (4) du plateau (2) et est inclinée en direction du sol d'une valeur maximale prédéterminée, et au moins une butée (11) de roue anti-renversement effaçable, la ou chaque butée (11) de roue anti-renversement s'étendant au moins partiellement en saillie de la surface de réception d'un engin roulant du plateau (2) dans au moins la deuxième position de la rampe (9) pivotante pour former un obstacle au déplacement de l'engin sur ladite surface, cette position en saillie de la butée (11) correspondant à la position non effacée de la butée (11) qui s'étend, en position effacée, dans un plan sensiblement parallèle ou confondu avec au moins une partie du dessus (3) du plateau (2), **caractérisée en ce que** la rampe (9) et la butée (11) sont reliées par une liaison articulée (12) configurée pour permettre, à l'état entraîné en déplacement à pivotement de la rampe (9) pour son passage de la première position à la deuxième position, sur une partie de la course de déplacement angulaire de la rampe (9), un déplacement indépendant de la rampe (9) par rapport à la butée (11) et, sur une autre partie de la course de déplacement angulaire de la rampe (9), un déplacement solidaire en déplacement de la rampe (9) et de la butée (11).

2. Table (1) élévatrice selon la revendication 1, **caractérisée en ce que** la rampe (9) forme sur la partie de la course de déplacement angulaire de la rampe (9) au cours de laquelle la rampe (9) et la butée (11) sont solidaires en déplacement un organe de commande en déplacement de la butée (11) entre les positions effacée et non effacée.

3. Table (1) élévatrice selon l'une des revendications 1 ou 2, **caractérisée en ce que** la course de déplacement angulaire de la rampe (9) pour un déplacement de la rampe (9) entre les première et deuxième positions est au moins égale à 180°, pour permettre un déplacement de la rampe (9) entre la première position dans laquelle la rampe (9) est rabattue sur une partie du dessus (3) du plateau (2) et la deuxième position dans laquelle elle s'étend au moins partiellement en saillie du dessous (4) du plateau (2) et est inclinée en direction du sol d'une valeur maximale prédéterminée.

4. Table (1) élévatrice selon l'une des revendications 1 à 3, **caractérisée en ce que** la butée (11) est couplée au plateau (2) à pivotement autour d'un axe (YY').

5. Table (1) élévatrice selon la revendication 4, **caractérisée en ce que** la liaison articulée (12) entre la butée (11) et la rampe (9) comprend au moins une, de préférence, au moins deux bielles (13), **en ce que** chaque bielle (13) est couplée à l'une de ses extrémités, dite première extrémité (14), à pivotement à la butée (11) et à l'autre de ses extrémités, dite deuxième extrémité (15), à pivotement et à coulissement à la rampe (9) suivant un chemin (16) de guidage prédéterminé pour permettre, à l'état entraîné en déplacement de la rampe (9) depuis sa première position vers sa deuxième position, sur une première partie de course de déplacement angulaire de la rampe (9), un déplacement à pivotement et à coulissement de la deuxième extrémité (15) de la bielle (13) le long du chemin (16) de guidage jusqu'à une position prédéterminée de la bielle (13) et sur une deuxième partie de course de déplacement angulaire de la rampe (9), un déplacement à pivotement de la butée (11) autour de l'axe (YY') de pivotement butée (11)/plateau (2) sous l'effet d'une traction exercée par les bielles (13) sur ladite butée (11).

6. Table (1) élévatrice selon la revendication 5, **caractérisée en ce que** le chemin (16) de guidage de la deuxième extrémité (15) de la bielle (13) porté par la rampe (9) est formé par une lumière oblongue de la rampe (9) s'étendant suivant une direction orthogonale à l'axe (YY') de pivotement de la butée (11) au plateau (2) dans au moins une position angulaire de la rampe (9).

7. Table (1) élévatrice selon l'une des revendications 1 à 6, **caractérisée en ce que** la rampe (9) est équipée d'au moins un organe (17) de verrouillage de la rampe (9) au plateau (2) en première position de la rampe (9).

8. Table (1) élévatrice selon la revendication 7, **caractérisée en ce que** le ou au moins l'un des organes (17) de verrouillage de la rampe (9) au plateau (2) est un crochet (171) porté par la rampe (9) et apte à venir en prise avec une découpe (18) du plateau (2) en première position de la rampe (9).

9. Table (1) élévatrice selon l'une des revendications 1 à 8, **caractérisée en ce que** la liaison au moins à pivotement (10) de la rampe (9) au plateau (2) comprend au moins une pièce (100) de liaison à au moins deux degrés de liberté, cette pièce (100) de liaison comprenant une première liaison (101) à pivotement de ladite pièce de liaison (100) au plateau (2) et une deuxième liaison (102) à pivotement de la pièce (100) de liaison à la rampe (9), les axes pivot des première et deuxième liaisons (101, 102) étant strictement parallèles.

10. Table (1) élévatrice selon l'une des revendications 1 à 9, **caractérisée en ce que** le plateau (2) comprend un plateau de base (19) et au moins une extension (20) longitudinale du plateau de base (19) couplée à pivotement au plateau de base (19) et **en ce que** la rampe (9) est en première position rabattue sur ladite extension (20).

11. Table (1) élévatrice selon la revendication 10, **caractérisée en ce que** le plateau de base (19) est formé d'éléments (191, 192, 193) de plateau montés à emboîtement coulissant pour former un plateau de base (19) dit télescopique réglable en longueur.

12. Table (1) élévatrice selon la revendication 11, **caractérisée en ce que** les éléments (191, 192, 193) de plateau du plateau de base comprennent un élément de plateau dit central (191) et deux éléments de plateaux dits respectivement avant (192) et arrière (193) aptes à s'étendre chacun au moins partiellement de part et de d'autre de l'élément de plateau central (191) et couplés chacun à emboîtement coulissant à l'élément de plateau central (191).

13. Table (1) élévatrice selon la revendication précédente, **caractérisée en ce que** l'élément de plateau central (191) est stationnaire et **en ce que** les éléments de plateau avant (192) et arrière (193) sont montés indépendants en déplacement.

14. Table (1) élévatrice selon l'une des revendications 10 à 13, **caractérisée en ce que** chaque extension (20) est montée mobile à pivotement entre une position déployée, dans laquelle elle forme, avec le dessus (3) du plateau de base (19), un angle voisin de 180°, et une position repliée, dans laquelle elle forme, avec le dessous (4) du plateau de base (19), un angle compris entre 90° et 175°, et **en ce que** ladite table (1) comprend, pour chaque extension (20), un système (21) déverrouillable de verrouillage de ladite extension (20) au moins en position déployée.

15. Table (1) élévatrice selon la revendication précédente, **caractérisée en ce que** le système (21) déverrouillable de verrouillage d'au moins l'une des extensions (20) comprend deux jambes (22) de force parallèles montées à l'une de leurs extrémités à pivotement sur le plateau de base (19) autour d'un axe transversal audit plateau de base (19), lesdites jambes (22) de force étant reliées à leurs extrémités opposées par une barre (23) de liaison apte à venir en configuration verrouillée dudit système (21) en appui contre une butée ménagée sur le dessous de l'extension (20).

16. Table (1) élévatrice selon l'une des revendications 10 à 15, **caractérisée en ce que** le nombre de rampes (9) d'accès et le nombre d'extensions (20) est égal à deux, et **en ce que**, pour chaque rampe (9), la liaison à pivotement entre la rampe (9) et le plateau (2) est disposée au niveau de l'une des extensions (20), de préférence au niveau d'un bord de l'extension (20) opposé au bord de l'extension (20) jouxtant l'un des bords du plateau de base (19).

17. Table (1) élévatrice selon l'une des revendications 1 à 16, **caractérisée en ce que** le nombre de plateau (2) est égal à 2, **en ce que** lesdits plateaux (2) sont coplanaires et **en ce que** l'unité (6) de pilotage est configurée pour commander les dispositifs (5) d'élévation des plateaux (2) en synchronisme.
